# EUROPÄISCHE PATENTSCHRIFT

(11) **EP 4 013 988 B1**
(45) Veröffentlichungstag und Bekanntmachung des Hinweises auf die Patenterteilung: **22.04.2026**
(21) Anmeldenummer: 20758102.6
(22) Anmeldetag: 12.08.2020
(51) Int. Cl.: F17C 5/02, F17C 13/00

(54) **KRYOBEHÄLTER UND NEBENSYSTEM ZUM BEFÜLLEN UND ENTLÜFTEN DES KRYOBEHÄLTERS**
CRYOGENIC VESSEL AND SECONDARY SYSTEM FOR FILLING AND VENTING THE CRYOGENIC VESSEL
RÉCIPIENT CRYOGÉNIQUE ET SYSTÈME SECONDAIRE POUR REMPLIR ET METTRE À L'AIR LIBRE LE RÉCIPIENT CRYOGÉNIQUE

(30) Priorität: 14.08.2019 AT 5015319 U
(43) Veröffentlichungstag der Anmeldung: 22.06.2022
(73) Patentinhaber: Cryoshelter LH2 GmbH, 8143 Dobl-Zwaring (AT); Cryoshelter BioLNG GmbH, 8143 Dobl-Zwaring (AT)
(72) Erfinder: REBERNIK, Matthias, 8143 Dobl-Zwaring (AT)
(74) Vertreter: Gruber, Philipp
(86) Internationale Anmeldenummer: PCT/AT2020/060303
(87) Internationale Veröffentlichungsnummer: WO 2021/026582

(56) Entgegenhaltungen:
- WO-A1-2018/178173
- DE-A1- 102006 017 541
- DE-A1- 102016 214 577
- US-A1- 2008 134 693

## Beschreibung

Die Erfindung betrifft ein System umfassend einen Kryobehälter und ein Nebensystem zum Befüllen und Entlüften des Kryobehälters, wobei das Nebensystem eine in den ersten Kryobehälter geführte Anschlussleitung umfasst und eine Befüllkupplung an die Anschlussleitung angeschlossen ist.

Aus dem Stand der Technik ist es bekannt, auf einem Kraftfahrzeug Kryobehälter zu montieren, in denen verflüssigtes Gas (z.B. LNG, "Liquid Natural Gas") gespeichert ist, welches beispielsweise als Kraftstoff für das Kraftfahrzeug verwendet wird. In jeden der Kryobehälter wird eine Anschlussleitung geführt, über welche der Kryobehälter befüllt werden kann.

Gemäß dem Stand der Technik weist jeder der Kryobehälter überdies eine sogenannte Ventkupplung auf, die dazu dient, zur Druckverminderung im Kryobehälter gezielt Gas aus dem jeweiligen Kryobehälter auszulassen, d.h. der Kryobehälter wird "entlüftet". Dazu wird zusätzlich zu der Befüllleitung jeweils eine Ventleitung in den jeweiligen Kryobehälter geführt. Zusammen bilden das Befüllsystem und das Ventsystem das sogenannte Nebensystem des Kryobehälters.

Gemäß diesem Stand der Technik liegen somit zwei voneinander unabhängige Systeme zum Befüllen bzw. Entlüften vor. Der Stand der Technik hat den Nachteil, dass das die Leitungen des Nebensystems am Kraftfahrzeug kompliziert zu verlegen sind. Insbesondere ist der Platz am Kraftfahrzeug für zu verlegende Leitungen äußert knapp bemessen und jeder erzielte Raumgewinn kann dazu eingesetzt werden, um den Kryobehälter zu vergrößern, um mehr Kryofluid zu speichern.

Die US 2008/0134693 A1 beschreibt eine Kupplung, die ein kombiniertes Betanken und Entlüften ermöglicht und hierzu ein Absperrventil und ein dazu parallelgeschaltetes Rückschlagventil aufweist.

Die DE 10 2016 214 577 A1 zeigt ein Druckbehältersystem, bei dem ein einziger Strang die Entnahme und Betankung ermöglicht, wobei ein einziges Absperrventil und ein dazu parallelgeschaltetes Rückschlagventil in der Anschlussleitung vorliegt. Unmittelbar neben jedem der Behälter liegt ein Bleed-Port vor.

Es ist daher die Aufgabe der Erfindung, ein Nebensystem zum Befüllen und Entlüften eines Kryobehälters zu schaffen, welches besonders platzsparend ist aber trotzdem ermöglicht, den Kryobehälter zu befüllen bzw. zu entlüften.

Dieses Ziel wird erfindungsgemäß durch ein Fahrzeug gemäß Anspruch 1 gelöst.

Die erfindungsgemäße Lösung schafft eine Möglichkeit, mit welcher nur eine einzige Anschlussleitung in den Kryobehälter geführt werden muss, d.h. die Ventleitung und die Befüllleitungen müssen nicht mehr gesondert an den Kryobehälter angeschlossen werden. Somit kann die Zahl der Rohrdurchführungen am Kryobehälter für das Nebensystem zum Befüllen und Entlüften von zwei auf eins reduziert werden. Durch Betätigung des Absperrventils wird ermöglicht, von einem Befüllmodus in den Entlüftmodus zu wechseln, was durch das parallelgeschaltene Rückschlagventil erzielt wird.

Die erfinderische Lösung trägt dazu bei, dass Wärmeverluste der Kryobehälter vermindert werden, denn Kryobehälter sind doppelwandige vakuumisolierte Behälter und alle Rohrleitungen, die in Verbindung mit dem eigentlichen Speichervolumen stehen, müssen das Isolationsvakuum durchdringen und sind eine wärmeleitende und mechanische Verbindung zwischen einem Innentank und einem Außenbehälter.

Erfindungsgemäß kann zum Entlüften entweder dieselbe Kupplung wie zum Befüllen eingesetzt werden, d.h. die Befüllkupplung ist eine Kombi-Kupplung zum Befüllen und Entlüften des Kryobehälters, oder es kann zum Entlüften eine gesonderte Ventkupplung vorgesehen werden. Dies hat den Zweck, dass Befüllkupplung und Ventkupplung an bereits bestehenden Tankstellenanschlüssen angeschlossen werden können, wodurch eine Rückwärtskompatibilität gegeben ist.

Weiters ist aus dem Stand der Technik bekannt, auf einem Fahrzeug zwei Kryobehälter zu montieren. Die Kryobehälter werden üblicherweise links und rechts am Tragrahmen des Fahrzeugs zwischen Achsen des Fahrzeugs montiert. Beide Kryobehälter weisen in der Regel an der Seite des Kraftfahrzeugs zugängliche Befüllkupplungen auf, sodass die Kryobehälter einzeln betankt werden können. Weiters ist bekannt, dass die Befüllleitungen der beiden Kryobehälter über eine Verbindungsleitung verbunden werden können, um beide Kryobehälter gleichzeitig über eine Befüllkupplung zu betanken. Gleichermaßen wird für jeden Kryobehälter ein eigenes Ventsystem vorgesehen, wobei die beiden Ventleitungen mittels einer gesonderten Verbindungsleitung verbunden werden können, sodass beide Kryobehälter über eine einzige Ventkupplung entlüftet werden können.

Gemäß diesem Stand der Technik liegen somit zwei voneinander unabhängige Systeme zum Befüllen bzw. Entlüften vor, die jeweils eine durch den Tragrahmen des Kraftfahrzeugs verlaufende Verbindungsleitung aufweisen, damit zwei Kryobehälter gleichzeitig befüllt bzw. entlüftet werden können.

Dies hat jedoch den Nachteil, das noch mehr Leitungen im Bereich der Kryobehälter verlegt werden müssen. Es ist daher eine weitere Aufgabe der Erfindung, ein System zum Befüllen und Entlüften von zwei Kryobehältern zu schaffen, welches besonders platzsparend ist aber trotzdem ermöglicht, beide Kryobehälter von nur einer Seite zu befüllen bzw. zu entlüften.

Erfindungsgemäß wird dies dadurch gelöst, dass das oben genannte System einen weiteren Kryobehälter umfasst, wobei das Nebensystem eine in den weiteren Kryobehälter geführte weitere Anschlussleitung und eine Verbindungsleitung umfasst, welche die beiden Anschlussleitungen derart verbindet, dass beide Kryobehälter über die Befüllkupplung befüllt und bevorzugt über die Befüllkupplung oder die Ventkupplung entlüftet werden können.

Der weitere Kryobehälter kann grundsätzlich wie aus dem Stand der Technik bekannt ausgebildet sein, wobei zumindest das gemeinsame Betanken über die Verbindungsleitung ermöglicht wird. Wenn der weitere Kryobehälter eine gesonderte Befüllleitung und eine gesonderte Ventleitung umfasst, könnte die Verbindungsleitung in einer Ausführungsform in sowohl die Befüllleitung als auch in die Ventleitung münden. Beispielsweise könnte die Verbindungsleitung hier wie im Fall des ersten Kryobehälters ein in Richtung des weiteren Kryobehälters öffenbares Rückschlagventil und ein dazu parallelgeschaltetes Absperrventil umfassen.

Lösungen mit einer einzigen Verbindungsleitung zum Befüllen und Entlüften beider Kryobehälter erlauben somit, dass nur eine einzige Verbindungsleitung durch bzw. über den Tragrahmen des Kraftfahrzeugs verlegt werden muss. Es wird daher ermöglicht, dass möglichst wenig Bauraum im Bereich der Tanks genutzt wird, wodurch der vorhandene Platz möglichst weitgehend für Kraftstoffvolumen genutzt werden kann.

Erfindungsgemäß sind beide Kryobehälter mit einem kombiniertem Befüll- und Entlüftsystem mit jeweils nur einer Anschlussleitung ausgestattet. Dazu ist in der weiteren Anschlussleitung ein weiteres Absperrventil vorgesehen und mittels einer weiteren Abzweigleitung ein in Befüllrichtung öffnendes weiteres Rückschlagventil zum weiteren Absperrventil parallelgeschalten.

Um die beiden Kryobehälter von beiden Seiten des Kraftfahrzeugs betanken zu können, kann eine weitere Befüllkupplung an die Verbindungsleitung angeschlossen werden, wobei die Befüllkupplungen jeweils an unterschiedlichen Stellen, z.B. gegenüberliegenden Seiten am Fahrzeug, zugänglich sind. Um den gleichen Vorteil für die Entlüftung vorzusehen, kann bevorzugt eine weitere Befüllkupplung an die Verbindungsleitung angeschlossen werden, wobei die Befüllkupplungen jeweils an gegenüberliegenden Seiten des Kraftfahrzeugs zugänglich sind. Dadurch können die Kryobehälter von beiden Seiten des Kraftfahrzeugs befüllt bzw. entlüftet werden.

Vorteilhaft ist weiters, wenn ein Überdruckventil mit der ersten Anschlussleitung verbunden ist und bevorzugt auch ein weiteres Überdruckventil mit der zweiten Anschlussleitung verbunden ist. Im Gegensatz zum Stand der Technik kann vorgesehen werden, dass nur mehr ein Überdruckventil pro Kryobehälter vorgesehen wird.

Im eingebauten Zustand schafft die Erfindung ein Kraftfahrzeug umfassend einen Fahrzeugrahmen und das genannte System, wobei der Kryobehälter an einer ersten Seite des Tragrahmensund der weitere Kryobehälter auf einer der ersten gegenüberliegenden zweiten Seite des Tragrahmens montiert ist, wobei das das Nebensystem derart am Kraftfahrzeug verlegt ist, dass die Befüllkupplung auf der ersten Seite oder an der zweiten Seite zugänglich ist. Dieses Kraftfahrzeug ist derart ausgebildet, dass durch die schlanke Ausgestaltung des Nebensystems mehr Bauraum für weitere Komponenten oder größere Kryobehälter mit mehr Speichervolumen zur Verfügung steht.

Besonders bevorzugt ist das Kraftfahrzeug derart ausgebildet, dass je eine Befüllkupplung und eine Ventkupplung bzw. eine kombinierte Befüll- und Ventkupplung an der ersten Seite und der zweiten Seite zugänglich ist/sind. Dadurch können die Kryobehälter des Kraftfahrzeugs von beiden Seiten des Kraftfahrzeugs befüllt und entlüftet werden, wobei weiterhin ein hoher Raumgewinn gegenüber dem Stand der Technik erzielt wird.

Vorteilhafte und nicht einschränkende Ausführungsformen der Erfindung werden nachfolgend anhand der Zeichnungen näher erläutert.
Figur 1 zeigt ein Kraftfahrzeug mit zwei montierten Kryobehältern.
Figur 2 zeigt zwei Kryobehälter und ein Nebensystem gemäß dem Stand der Technik.
Figur 3 zeigt einen Kryobehälter und einen Abschnitt des erfindungsgemäßen Nebensystems.

Figur 1 zeigt ein Kraftfahrzeug 1 mit einem Tragrahmen 2 und zwei Achsen 3, 4. Auf beiden Seiten 5, 6 des Tragrahmens 2 ist zwischen den Achsen 3, 4 jeweils ein Kryobehälter 7, 8 montiert. Die Kryobehälter 7, 8 speichern jeweils Fluid 9, beispielsweise verflüssigtes Erdgas, welches dem Fachmann auch als LNG ("Liquid Natural Gas") bekannt ist. Das Fluid 9 liegt in den Beispielen der Figuren 2 und 3 bis zu einem Füllstand F in flüssiger Form vor, darüber im gasförmigen Zustand. Werden die Kryobehälter 7, 8 in Verbindung mit einem Kraftfahrzeug eingesetzt, kann das gespeicherte Fluid 9 beispielsweise als Treibstoff für einen Motor des Kraftfahrzeugs 1 dienen. In anderen Ausführungsformen könnten die Kryobehälter jedoch auch in anderen Einsatzgebieten vorgesehen werden.

Die an die Kryobehälter 7, 8 angeschlossenen Leitungen werden in der Fachsprache als Nebensystem bezeichnet. Im Folgenden wird auf ein Nebensystem zum Befüllen und Entlüften des ersten Kryobehälters 7 und des zweiten Kryobehälters 8 im Detail eingegangen.

Figur 2 zeigt ein aus dem Stand der Technik bekanntes Nebensystem 10 zum Befüllen und Entlüften von zwei Kryobehältern 7, 8. Das Nebensystem 10 ist in ein Befüllsystem 11 und ein davon unabhängiges Entlüftungssystem 12 aufgeteilt.

Das Befüllsystem 11 weist eine erste Befüllleitung 13 auf, die in den ersten Kryobehälter 7 geführt ist, und eine zweite Befüllleitung 14, die in den zweiten Kryobehälter 8 geführt ist. Die erste Befüllleitung 13 weist eine erste Befüllkupplung 15 auf, die an der ersten Seite 5 des Kraftfahrzeugs 1 zugänglich ist, und die zweite Befüllleitung 14 weist eine zweite Befüllkupplung 16 auf, die auf der zweiten Seite 6 des Kraftfahrzeugs 1 zugänglich ist. Damit beide Kryobehälter 7, 8 gleichzeitig durch nur eine der beiden Befüllkupplungen 15, 16 befüllt werden können, sind die Befüllleitungen 13, 14 mittels einer ersten Verbindungsleitung 17 verbunden.

Das Entlüftungssystem 12 weist eine erste Ventleitung 18 auf, die in den ersten Kryobehälter 7 geführt ist, und eine zweite Ventleitung 19, die in den zweiten Kryobehälter 8 geführt ist. Die erste Ventleitung 18 weist eine erste Ventkupplung 20 auf, die an der ersten Seite 5 des Kraftfahrzeugs 1 zugänglich ist, und die zweite Ventleitung 19 weist eine zweite Ventkupplung 21 auf, die auf der zweiten Seite 6 des Kraftfahrzeugs 1 zugänglich ist. Damit beide Kryobehälter 7, 8 gleichzeitig durch nur eine der beiden Ventkupplungen 20, 21 entlüftet werden können, sind die Ventleitungen 18, 19 mittels einer zweiten Verbindungsleitung 22 verbunden.

Aus dem Stand der Technik gemäß Figur 2 ist weiters bekannt, ein Rückschlagventil 23 in der jeweiligen Befüllleitung 13, 14 zwischen dem Anschluss an den Kryobehälter 7, 8 und der Befüllkupplung 15, 16 vorzusehen, um einen Fluidstrom aus dem Kryobehälter 7, 8 zu verhindern. Weiters ist an der jeweiligen Befüllleitung 13, 14 zwischen dem Anschluss an den Kryobehälter 7, 8 und dem Rückschlagventil 23 ein Überdruckventil 24 angeschlossen.

In der jeweiligen Ventleitung 18, 19 kann ferner ein Absperrventil 25 vorgesehen sein, welches auf der Seite 5, 6 der jeweiligen Ventkupplung 19, 20 zugänglich ist. Durch Bedienen eines der Absperrventile 25 können die Kryobehälter 7, 8 über die Ventkupplung 20, 21 entlüftet werden. Weiters ist in der jeweiligen Ventleitung 18, 19 zwischen dem Anschluss an den Kryobehälter 7, 8 und dem Absperrventil 25 ein Überdruckventil 26 vorgesehen werden, wobei die Überdruckventile 26 wie gezeigt verbunden werden können.

Figur 3 zeigt ein Nebensystem 27 zum Befüllen und Entlüften der Kryobehälter 7, 8 gemäß der Erfindung. Demgemäß liegen keine getrennten Befüll- und Entlüftungssysteme vor, die jeweils gesondert mittels einer Leitung in den Kryobehälter geführt sind, sondern es ist nur eine erste Anschlussleitung 28 in den ersten Kryobehälter 7 und eine zweite Anschlussleitung 29 in den zweiten Kryobehälter 8 geführt.

Die Anschlussleitungen 28, 29 dienen somit erstens dazu, Fluid 9 in den jeweiligen Kryobehälter 7, 8 einzubringen, und zweitens dazu, den jeweiligen Kryobehälter 7, 8 zu entlüften. Weiters liegt erfindungsgemäß nur eine Verbindungsleitung 30 zwischen den beiden Anschlussleitungen 28, 29 vor.

An die Verbindungsleitung 30 ist zumindest eine Befüllkupplung 31 und eine Ventkupplung 32 angeschlossen. Beispielsweise können die Befüllkupplung 31 und die Ventkupplung 32 beide an einer Seite 5, 6 des Kraftfahrzeugs 1 zugänglich sein, sodass beide Kryobehälter 7, 8 vermittels der Verbindungsleitung 30 befüllt oder entlüftet werden können. Allgemeiner könnten die Befüllkupplung 31 und die Ventkupplung 32 auch an gegenüberliegenden Seiten 5, 6 zugänglich sein.

Um die beiden Kryobehälter 7, 8 von beiden Seiten 5, 6 befüllen bzw. entlüften zu können, kann eine weitere Befüllkupplung 33 und/oder eine weitere Ventkupplung 34 an die Verbindungsleitung 30 angeschlossen werden. Alternativ bzw. zusätzlich kann eine nicht weiter dargestellte Kombi-Kupplung zum Befüllen und Entlüften vorgesehen werden. Bevorzugt sind dabei pro Seite 5, 6 je eine Befüllkupplung 31, 33 und eine Ventkupplung 32, 34 (bzw. je eine Kombi-Kupplung) vorgesehen, sodass die Kryobehälter 7, 8 von beiden Seiten 5, 6 des Kraftfahrzeugs 1 aus betankt oder entlüftet werden können.

Somit wird erfindungsgemäß ein Nebensystem 27 geschaffen, bei dem an dieselbe Verbindungsleitung 30 sowohl eine Befüllkupplung 31 als auch eine Ventkupplung 32 (bzw. eine Kombi-Kupplung) angeschlossen ist. Der erste Kryobehälter 7, der zweite Kryobehälter 8, die Befüllkupplung 31 und die Ventkupplung 32 sind somit über einen einzigen Rohrstrang miteinander verbunden. Bevorzugt sind wie beschrieben sogar zwei Befüllkupplungen 31, 33 und zwei Ventkupplungen 32, 34 (bzw. zwei Kombi-Kupplungen) an derselben Verbindungsleitung 30 angeschlossen.

In der in Figur 3 gezeigten Ausführungsform wird weiters vorgesehen, dass in der Anschlussleitung 28 ein Absperrventil 35 vorgesehen ist und mittels einer Abzweigleitung 36 ein in Befüllrichtung öffnendes Rückschlagventil 37 zum Absperrventil 35 parallelgeschalten ist. Das Absperrventil 35 ist üblicherweise neben der Ventkupplung 32 (bzw. Kombi-Kupplung) zugänglich. Dadurch kann vorgesehen werden, dass die einzige Verbindungsleitung 30 auch im Zusammenspiel mit dem Absperrventil 35 und dem Rückschlagventil 36 eingesetzt werden kann. Es versteht sich für den Fachmann, dass eine Ausführungsform, bei der das Absperrventil 35 in der Abzweigleitung 36 und das Rückschlagventil 37 in der Anschlussleitung 28 vorgesehen ist, gleich zu der oben genannten Lösung ist. Diese Ausführungsform kann insbesondere auch nur für einen Kryobehälter 7, 8 eingesetzt werden, wodurch auch die Verbindungsleitung 30 entfallen kann.

Die Anschlussleitung 28 ist somit mit einem Ende an den Kryobehälter 7 angeschlossen und mündet mit einem anderen Ende in die Befüllkupplung 31 und in die Ventkupplung 32 (bzw. in die Kombi-Kupplung), wobei in der Anschlussleitung zwischen Kryobehälter 7 und Befüllkupplung 31 bzw. Ventkupplung 32 (bzw. in die Kombi-Kupplung) das Absperrventil 35 mit parallelgeschaltetem Rückschlagventil 37 angeordnet ist.

Selbiges kann für die zweite (weitere) Anschlussleitung 29 vorgesehen werden, sodass in der weiteren Anschlussleitung 29 des zweiten Kryobehälters 8 ein weiteres Absperrventil 38 vorgesehen ist und mittels einer weiteren Abzweigleitung 39 ein in Befüllrichtung öffnendes weiteres Rückschlagventil 40 zum weiteren Absperrventil 38 parallelgeschalten ist.

Allgemein könnte der zweite Kryobehälter 8 auch mit einer Befüllleitung und einer davon gesonderten Entlüftungsleitung wie in Figur 2 gezeigt ausgestattet sein, sodass die Verbindungsleitung 30 einerseits in die Anschlussleitung 28 des ersten Kryobehälters und andererseits sowohl in die Befüll- als auch in die Entlüftungsleitung des zweiten Kryobehälters 8 mündet.

Weiters kann in der erfindungsgemäßen Lösung vorgesehen werden, dass ein Überdruckventil 41 mit der ersten Anschlussleitung 28 verbunden ist und bevorzugt zusätzlich auch ein weiteres Überdruckventil 42 mit der zweiten Anschlussleitung 29 verbunden ist. Beispielsweise kann das Überdruckventil 41 bzw. 42 auch in der Abzweigleitung 36 bzw. weiteren Abzweigleitung 39 vorgesehen werden und über diese mittelbar mit der jeweiligen Anschlussleitung 28, 29 verbunden sein.

Überdies können zusätzliche Komponenten wie ein Drucksensor 43 für eine Steuereinheit und/oder eine visuelle Druckanzeige 44 in der jeweiligen Anschlussleitung 28, 29 bzw. Abzweigleitung 36, 39 vorgesehen werden.

Auch zusätzliche Absperrventile könnten in der ersten Anschlussleitungen 28, der zweiten Anschlussleitung 29 und/oder in der Verbindungsleitung 30 vorgesehen werden, um über eine der Befüllkupplungen 31, 33 bzw. Ventkupplungen 32, 34 nur einen der beiden Kryobehälter 7, 8 selektiv zu befüllen bzw. zu entlüften.

Das oben dargestellte Nebensystem 27 ist für zwei Kryobehälter 7, 8 dargestellt, könnte jedoch in einfacher Art und Weise für den Einsatz mit einem, drei oder mehreren Kryobehältern erweitert werden.

## Patentansprüche

1. Kraftfahrzeug (1) umfassend einen Fahrzeugrahmen (2) und ein System umfassend einen Kryobehälter (7) und ein Nebensystem (27) zum Befüllen und Entlüften des Kryobehälters (7), wobei das Nebensystem (27) eine in den ersten Kryobehälter (7) geführte Anschlussleitung (28) umfasst und eine Befüllkupplung (31) an die Anschlussleitung (28) angeschlossen ist,
wobei in der Anschlussleitung (28) ein Absperrventil (35) vorgesehen ist und mittels einer Abzweigleitung (36) ein in Befüllrichtung öffnendes Rückschlagventil (37) zum Absperrventil (35) parallelgeschalten ist, sodass der Kryobehälter (7) bei geschlossenem Absperrventil (35) über die Befüllkupplung (31) befüllbar ist und bei geöffnetem Absperrventil (35) über die Befüllkupplung (31) oder über eine davon gesonderte, mit der Anschlussleitung (28) verbundene Ventkupplung (32) entlüftbar ist,
wobei das System einen weiteren Kryobehälter (8) und das Nebensystem (27) eine in den weiteren Kryobehälter (8) geführte weitere Anschlussleitung (29) umfasst,
**dadurch gekennzeichnet, dass** in der weiteren Anschlussleitung (29) ein weiteres Absperrventil (38) vorgesehen ist und mittels einer weiteren Abzweigleitung (39) ein in Befüllrichtung öffnendes weiteres Rückschlagventil (40) zum weiteren Absperrventil (38) parallelgeschalten ist,
wobei das Nebensystem (27) ferner eine Verbindungsleitung (30) umfasst, welche die beiden Anschlussleitungen (28, 29) derart verbindet, dass beide Kryobehälter (7, 8) über die Befüllkupplung (31) befüllbar sind und über die Befüllkupplung (31) oder die Ventkupplung (32) entlüftet werden können.

2. Kraftfahrzeug (1) nach Anspruch 1, wobei das Absperrventil (35) und das weitere Absperrventil (38) pneumatisch miteinander verbunden sind.

3. Kraftfahrzeug (1) nach einem der Ansprüche 1 bis 2, wobei eine weitere Befüllkupplung (33) derart an die weitere Anschlussleitung (29) angeschlossen ist, dass die Befüllkupplungen (31, 33) an unterschiedlichen Stellen zugänglich sind.

4. Kraftfahrzeug (1) nach einem der Ansprüche 1 bis 3, wobei ein Überdruckventil (41) mit der Anschlussleitung (28) verbunden ist und bevorzugt auch ein weiteres Überdruckventil (42) mit der weiteren Anschlussleitung (29) verbunden ist.

5. Kraftfahrzeug (1) nach einem der Ansprüche 1 bis 4, wobei der Kryobehälter (7) an einer ersten Seite (5) des Tragrahmens (2) und der weitere Kryobehälter (8) auf einer der ersten gegenüberliegenden zweiten Seite (6) des Tragrahmens (2) montiert ist, wobei das das Nebensystem (27) derart am Kraftfahrzeug (1) verlegt ist, dass die Befüllkupplung (31) auf der ersten Seite (5) oder an der zweiten Seite (6) zugänglich ist.

6. Kraftfahrzeug (1) nach Anspruch 5 in Verbindung mit Anspruch 3, wobei die Befüllkupplung (31, 33) an der ersten Seite (5) und die weitere Befüllkupplung an der zweiten Seite (6) zugänglich ist.

## Claims

1. Motor vehicle (1) comprising a vehicle frame (2) and a system comprising a cryogenic container (7) and an ancillary system (27) for filling and venting the cryogenic container (7), wherein the ancillary system (27) comprises a connecting line (28) routed into the first cryogenic container (7) and a filling coupling (31) is connected to the connecting line (28),
wherein a shut-off valve (35) is provided in the connecting line (28) and a check valve (37) opening in the filling direction is connected in parallel to the shut-off valve (35) by means of a branch line (36) so that the cryogenic container (7) can be filled via the filling coupling (31) when the shut-off valve (35) is closed and can be vented via the filling coupling (31) or via a vent coupling (32) separate therefrom and connected to the connecting line (28) when the shut-off valve (35) is open,
wherein the system comprises an additional cryogenic container (8) and the ancillary system (27) comprises an additional connecting line (29) routed into the additional cryogenic container (8), **characterized in that** an additional shut-off valve (38) is provided in the additional connecting line (29), and an additional check valve (40) opening in the filling direction is connected in parallel to the additional shut-off valve (38) by means of an additional branch line (39), wherein the ancillary system (27) further comprises a connection line (30) which connects the two connecting lines (28, 29) in such a way that the two cryogenic containers (7, 8) can be filled via the filling coupling (31) and can be vented preferably via the filling coupling (31) or the vent coupling (32).

2. Motor vehicle according to claim 1, wherein the shut-off valve (35) and the additional shut-off valve (38) are pneumatically connected to one another.

3. Motor vehicle according to any of claims 1 to 2, wherein an additional filling coupling (33) is connected to the additional connecting line (29) in such a way that the filling couplings (31, 33) are accessible at different points.

4. Motor vehicle according to any of claims 1 to 3, wherein a pressure relief valve (41) is connected to the connecting line (28) and preferably a further pressure relief valve (42) is also connected to the additional connecting line (29).

5. Motor vehicle (1) according to any one of claims 1 to 4, with the cryogenic container (7) being installed on a first side (5) of the supporting frame (2) and the further cryogenic container (8) being installed on a second side (6) of the supporting frame (2) opposite to the first one, wherein the ancillary system (27) is placed on the motor vehicle (1) in such a way that the filling coupling (31) is accessible on the first side (5) or on the second side (6).

6. Motor vehicle (1) according to claim 5 in combination with claim 3, wherein the filling coupling (31, 33) is accessible on the first side (5) and the additional filling coupling is accessible on the second side (6).

## Revendications

1. Véhicule automobile (1) comprenant un châssis de véhicule (2) et un système comprenant un conteneur cryogénique (7) et un système auxiliaire (27) pour le remplissage et la purge du conteneur cryogénique (7), le système auxiliaire (27) comprenant une conduite de raccordement (28) menant au premier conteneur cryogénique (7) et un raccord de remplissage (31) étant raccordé à la conduite de raccordement (28),
dans lequel une vanne d'arrêt (35) est prévue dans la conduite de raccordement (28) et un clapet antiretour (37) s'ouvrant dans le sens du remplissage est connecté en parallèle à la vanne d'arrêt (35) par une conduite de branchement (36) afin que le conteneur cryogénique (7) puisse être rempli via le raccord de remplissage (31) lorsque la vanne d'arrêt (35) est fermée et puisse être purgé via le raccord de remplissage (31) ou via un raccord de purge (32) séparé de celui-ci et relié à la conduite de raccordement (28) lorsque la vanne d'arrêt (35) est ouverte,
dans lequel le système comprend un conteneur cryogénique supplémentaire (8) et le système auxiliaire (27) comprend une conduite de raccordement supplémentaire (29) menant au conteneur cryogénique supplémentaire (8),
**caractérisé en ce qu'**une vanne d'arrêt supplémentaire (38) est prévue dans la conduite de raccordement supplémentaire (29) et qu'un clapet antiretour supplémentaire (40) s'ouvrant dans le sens du remplissage est connecté en parallèle à la vanne d'arrêt supplémentaire (38) par une conduite de branchement supplémentaire (39),
dans lequel le système auxiliaire (27) comprend en outre une conduite de liaison (30) reliant les deux conduites de raccordement (28, 29) de sorte que les deux conteneurs cryogéniques (7, 8) puissent être remplis via le raccord de remplissage (31) et puissent être purgés via le raccord de remplissage (31) ou via le raccord de purge (32).

2. Véhicule automobile (1) selon la revendication 1, dans lequel la vanne d'arrêt (35) et la vanne d'arrêt supplémentaire (38) sont reliées pneumatiquement entre elles.

3. Véhicule automobile (1) selon l'une des revendications 1 à 2, dans lequel un raccord de remplissage supplémentaire (33) est raccordé à la conduite de raccordement supplémentaire (29) de sorte que les raccords de remplissage (31, 33) soient accessibles à différents endroits.

4. Véhicule automobile (1) selon l'une des revendications 1 à 3, dans lequel une soupape de surpression (41) est reliée à la conduite de raccordement (28) et, de préférence, une soupape de surpression supplémentaire (42) est également reliée à la conduite de raccordement supplémentaire (29).

5. Véhicule automobile (1) selon l'une des revendications 1 à 4, dans lequel le conteneur cryogénique (7) est monté sur un premier côté (5) du châssis de support (2) et le conteneur cryogénique supplémentaire (8) est monté sur un deuxième côté (6) du châssis de support (2) qui est opposé au premier côté, le système auxiliaire (27) étant installé sur le véhicule automobile (1) de manière à ce que le raccord de remplissage (31) soit accessible sur le premier côté (5) ou sur le deuxième côté (6).

6. Véhicule automobile (1) selon la revendication 5 en combinaison avec la revendication 3, dans lequel le raccord de remplissage (31, 33) est accessible sur le premier côté (5) et le raccord de remplissage supplémentaire est accessible sur le deuxième côté (6).
